# FASCICULE DE BREVET EUROPEEN

(11) **EP 0 085 612 B1**
(45) Date de publication et mention de la délivrance du brevet: **25.06.1986**
(21) Numéro de dépôt: 83400177.8
(22) Date de dépôt: 26.01.1983
(51) Int. Cl.: B68B 1/04

(54) **Système de harnachement sans embouchure**
Zaumzeug ohne Mundstück
Bitless bridle

(30) Priorité: 02.02.1982 FR 8201626; 25.01.1983 FR 8301075
(43) Date de publication de la demande: 10.08.1983
(73) Titulaire: Le Tixerant, Eric, F-75016 Paris (FR)
(72) Inventeur: Le Tixerant, Eric, F-75016 Paris (FR)
(74) Mandataire: de Boisse, Louis Arnaud

## Description

L'invention concerne un système de harnachement sans embouchure comportant une pièce de tête posée sur la nuque du cheval, une muserolle et une sous-barbe ou gourmette, la muserolle et la sous-barbe coopérant pour exercer une pression sur le nez du cheval.

On connaît des systèmes d'harnachement sans embouchure permettant de tenir, de travailler ou de monter un cheval.

Ces systèmes, soit n'assurent pas une maîtrise suffisante, soit sont trop contraignants.

Ainsi, parmi les premiers, il faut citer le licol et le caveçon.

Le licol est un harnais souple dans lequel la tête du cheval est engagée sans contrainte et qui permet de tenir le cheval à condition que celui-ci soit doux. Dans le cas contraire, seule la force musculaire du palefrenier peut éviter que le cheval ne s'échappe.

Le caveçon comporte une muserolle rigide serrée sur le nez du cheval et sert au travail à la longe à main droite aussi bien qu'à main gauche. Il est difficile à ajuster et manque de fixité dans le cas de chevaux qui lèvent la tête. Ce dispositif est souvent inefficace avec des chevaux difficiles ou trop dur avec des chevaux délicats.

Le Akamor présente comme le caveçon une muserolle rigide aux extrémités de laquelle est fixé l'axe de rotation d'un levier coudé dont le bras le plus court porte la gourmette. L'extrémité des bras les plus longs reçoit les rênes. Une traction sur les rênes démultiplie l'effort de coincement exercé sur le nez du cheval entre la muserolle et la gourmette. C'est un moyen coercitif très dur demandant une grande expérience au cavalier et difficilement utilisable sur n'importe quel cheval.

Les deux derniers dispositifs décrits sont des harnais coûteux et relativement lourds.

Ces inconvénients ont été supprimés par le brevet FR-A 357 046 qui décrit un système composé d'une muserolle rigide comportant à ses extrémités deux anneaux dans lesquels passe une sous-barbe dont les extrémités dirigées vers le bas sont accrochées aux rênes. La muserolle est maintenue aux montants de la têtière. L'action sur les rênes a pour résultat l'encapuchonnement du cheval. Par contre, il est nécessaire de maintenir une traction constante sur les rênes pour éviter que la sous-barbe ne baîlle.

L'invention vise à la réalisation d'un harnais sans embouchure, simple, facile à ajuster et pouvant convenir aussi bien à des chevaux difficiles que fragiles. Il peut être, en outre, utilisé en licol tout en permettant un contrôle parfait du cheval.

Le système de harnachement, selon l'invention, est remarquable en ce que la pièce de tête comporte un lien, dont les extrémités portent des anneaux, passant dans la gorge d'une poulie et des taquets de butée limitant le déplacement des poulies vers les anneaux et vers la tête, une muserolle souple reliant les anneaux, une sous-barbe accrochée à des mousquetons fixés aux poulies.

Les explications et figures données ci-après à titre d'exemple permettront de comprendre comment l'invention peut être réalisée.
La figure 1 représente une forme de réalisation du système d'harnachement monté sur un cheval.
La figure 2 est une vue en perspective du système d'harnachement de la figure 1. La figure 3 est un exemple de réalisation d'un licol. La figure 4 représente un exemple de réalisation d'un harnais sans embouchure selon l'invention.

Le système montré sur les figures 1 et 2 comporte au moins une pièce de tête 1 comportant un fourreau 2 posé sur la nuque du cheval, dans lequel coulisse un lien 3 dont chaque extrémité, passant dans la gorge d'une poulie 4, 5, porte des taquets de butée 6, 7 qui limitent le déplacement des poulies vers les extrémités portant les anneaux 8, 9.

Les chapes des poulies 4, 5 maintiennent des mousquetons à tourillon 10, 11.

Les anneaux 8, 9 sont reliés par une pièce souple 12, par exemple en cuir, formant muserolle et qui s'applique sur le nez du cheval.

Les mousquetons 10, 11 sont reliés par une pièce souple 13, sous-barbe ou gourmette, qui vient se placer sous la bouche du cheval. La muserolle et la sous-barbe sont réglables en longueur pour pouvoir s'adapter à la morphologie du cheval harnaché.

Les éléments ci-dessus énumérés constituent un harnachement du genre licol. La longe est accrochée au point central de la sous-barbe. Lorsqu'on tire sur la longe, le lien 3, par l'intermédiaire des poulies 4 et 5, subit une tension qui se répercute sur la muserolle 12 et sur le fourreau 2. La tête se trouve donc maintenue entre le fourreau agissant en tant que têtière et l'anneau souple formé par la muserolle et la sous-barbe.

Le licol ci-dessus décrit est transformable en harnais sans embouchure par l'adjonction de deux liens 14,15 reliant les anneaux 8, 9 portant la muserolle aux deux mousquetons 10, 11. Les rênes 16 sont passées sur le corps des mousquetons ou sont accrochées à ceux-ci par l'intermédiaire d'anneaux.

Lorsque le cavalier n'exerce aucune action sur les rênes, les poulies sont en butée sur les taquets 6, 7 et le lien 3 faiblement tendu. Lors d'une traction sur les rênes, les poulies 4, quittent leur appui sur les taquets et se déplacent vers la tête en tirant sur les parties de lien 3 passant de chaque côté de la tête en leur faisant prendre une forme d'angle obtus. La distance séparant le fourreau 2 placé sur la nuque et l'anneau formé par l'ensemble muserolle 12 sous-barbe 13 et lien 14, diminue et a pour effet d'enfoncer le nez dans cet anneau, et par conséquent, de resserrer la pression.

Le système d'harnachement sans embouchure précédemment décrit peut éventuellement être complété par un frontal 19 fixé sur le fourreau 2 de la pièce de tête et par une sous-gorge 17 également fixée au fourreau 2.

Afin de tenir compte des morphologies différentes des chevaux, on prévoit la possibilité de régler la longueur du lien 3 à l'aide, par exemple, d'un dispositif de réglage de longueur telle, par exemple qu'une boucle 18 disposée sur une partie du lien 3.

Le fourreau de la pièce de tête 1 passant sur la nuque du cheval a fonction de protéger la peau du contact et du frottement du lien. Ce fourreau est constituté d'un élément suffisamment large pour ne pas blesser. Il peut être constitué comme connu par une pièce en matériau doux tel que de la peau de mouton ou par la surface suffisamment large et douce du lien. Un lien correspondant à ces caractéristiques peut être constitué d'une corde guipée ou d'une corde tubulaire.

Les réalisations représentées figures 3 et 4 sont faites à partir de tels matériaux.

Afin de simplifier la fabrication, le lien 30 et la muserolle 31 sont faits d'une seule pièce. Les extrémités 32, 33 du lien comportent des moyens d'accrochage et éventuellement de réglage en longueur constitués par exemple d'un anneau 34 et d'un crochet 35 de manière à permette l'ajustage de la pièce de tête.

Le réglage en longueur peut être obtenu d'une façon simple par la formation d'un ou plusieurs noeuds sur une partie du lien proche des moyens d'accrochage.

Selon les formes de réalisation montrées sur les figures 3 et 4 les taquets de butée 6, 7 sont formés par des noeuds.

Dans la réalisation du licol selon la figure 3, la sous-barbe 36 et la bride 37 sont formées d'une pièce unique épissée. Les extrémités de la partie formant sous-barbe portent des boucles qui coopèrent avec les mousquetons 38, 39 fixés sur les chapes des poulies 40,41.

Lors de l'utilisation du licol, lorsque l'on tire le cheval, les poulies viennent en butée contre les taquets ou noeuds 6 et 7 et exercent par l'intermédiaire de la muserolle 31 une pression sur le nez du cheval. Par contre, lorsque le cheval dépasse, les poulies glissent vers les extrémités 32 et 33 du lien et la sous-barbe remonte vers la gorge du cheval. Afin de conserver la douceur du contrôle, on prévoit deux taquets de butée 42, 43 supplémentaires placés, à une certaine distance des premiers taquets 6 et 7, vers la nuque du cheval et contre lesquels viennent s'arrêter les poulies 40, 41 en cas de dépassement par le cheval. Ces taquets peuvent être constitués par des noeuds formés sur le lien, ou par des éléments rapportés fixés sur les parties de lien correspondantes.

La figure 4 montre un système de harnachement sans embouchure, dans lequel on retrouve au moins en partie les éléments du licol. La sous-barbe 36 est formée dans cette réalisation par une pièce ne comportant pas de bride. La sous-barbe est accrochée de manière connue aux crochets des mousquetons 38 et 39 directement par ses anneaux d'extrémités ou par l'intermédiaire de crochets 44. Les liens reliant les mousquetons aux anneaux 20 et 21 sont formés d'un lien unique 45 passant au travers des deux anneaux et dont les extrémités sont fixées aux mousquetons.

Afin de simplifier les systèmes précédemment décrits, les ensembles poulie mousqueton sont éventuellement remplacés par des mousquetons. Chaque mousqueton tourillonne directement sur un anneau, d'un type semblable à celui référencé 35 sur la figure 3, l'anneau étant susceptible de coulisser sur le lien entre les butées 6 et 42 et 7 et 43.

## Revendications

1. Système de harnachement sans embouchure comportant une pièce de tête (1) posée sur la nuque d'un cheval, une muserolle (12) et une sous-barbe (13) ou gourmette, la muserolle et la sous-barbe coopérant pour exercer une pression sur le nez du cheval, caractérisé en ce que la pièce de tête (1) est constituée au moins d'un lien (3), passant sur la nuque du cheval, et dont une partie forme une muserolle (12), d'une sous-barbe (13) dont les extrémités portent une poulie (4) coopérant avec des parties de lien comprises entre la muserolle (12) et la nuque, chacune des extrémités des liens (3) de commande étant fixée directement ou indirectement à chacune des chapes de poulies (4).

2. Système de harnachement selon la revendication 1, caractérisé en ce que le lien (3) porte vers le nez du cheval des butées (6, 7) délimitant la muserolle.

3. Système de harnachement selon la revendication 1, caractérisé en ce qu'il comporte un lien (14, 15) reliant chaque chape de poulie (4,5) à chaque extrémité de la partie de lien (3) formant muserolle (12).

4. Système de harnachement selon l'une des revendications 1 à 3, caractérisé en ce que le lien (33, 30) porte des taquets de butée (42, 43) limitant le déplacement des poulies (40, 41) vers la nuque du cheval.

5. Système de harnachement selon la revendication 2, caractérisé en ce que les butées (6, 7) prévues vers le nez du cheval portent des anneaux (20, 21).

6. Système selon la revendication 5, caractérisé en ce que les anneaux (20, 21) sont fixés sur les taquets de butée (6, 7) prévus vers le nez du cheval.

7. Système selon la revendication 6, caractérisé en ce que le lien reliant les chapes des poulies (4, 5) aux anneaux (20, 21) est formé d'un lien unique (45) passant dans les anneaux et dont les extrémités sont fixées aux chapes des poulies (4, 5).

8. Système selon l'une des revendications pré--cédentes, caractérisé en ce que les taquets de butée (6, 7, 42, 43) sont formés par des noeuds du lien (30).

9. Système selon l'une des revendications précédentes, caractérisé en ce que la chape des poulies (4, 5) est montée sur un anneau sur lequel tourillonne un mousqueton (38,39).

## Patentansprüche

1. Zaumzeug ohne Trense mit einem U-förmigen Kopfstück zum Umgreifen eines Pferdegenickes, einem Nasenriemen (12) und einem Kinnriemen (13) oder einer Kinnkette, wobei der Nasenriemen und der Kinnriemen zusammenwirken, um auf die Nase des Pferdes einen Druck auszuüben, gekennzeichnet durch ein Kopfstück (1) aus wenigstens einer Leine (3), die über das Pferdegenick verläuft und von der ein Teil einen Nasenriemen (12) bildet und einen Kinnriemen (13), dessen Enden einen Rollenblock (4) tragen, der mit Teilen der Leine zusammenwirkt, die sich zwischen dem Nasenriemen (12) und dem Pferdegenick erstrecken, wobei jede Zügelleine direkt oder indirekt an einem Gehäuse eines Rollenblockes (4) befestigt ist.

2. Zaumzeug nach Anspruch 1, dadurch gekennzeichnet, dass die Leine (3) zur Nase des Pferdes hin Anschläge (6, 7) trägt, die den Nasenriemen begrenzen.

3. Zaumzeug nach Anspruch 1, dadurch gekennzeichnet, dass es eine Leine (14, 15) aufweist, die jeden Rollenblock (4, 5) mit jedem Ende des den Nasenriemen (12) bildenden Teiles der Leine (3) verbindet.

4. Zaumzeug nach einem der Ansprüche 1 bis 3, dadurch gekennzeichnet, dass die Leine (33, 30) Anschlagverdickungen (42, 43) aufweist, die die Verschiebung der Rollenblöcke (40, 41) in Richtung des Pferdegenickes begrenzt.

5. Zaumzeug nach Anspruch 2, dadurch gekennzeichnet, dass die zur Nase des Pferdes hin wirksamen Anschläge (6, 7) Ringe (20, 21) tragen.

6. Zaumzeug nach Anspruch 5, dadurch gekennzeichnet, dass die Ringe (20, 21) an den zur Nase des Pferdes hin wirksamen Anschlägen (6, 7) befestigt sind.

7. Zaumzeug nach Anspruch 6, dadurch gekennzeichnet, dass die die Gehäuse der Rollenblöcke (4, 5) mit den Ringen (20, 21) verbindende Leine aus einem einzigen Leinenstück (45) besteht, das die Ringe durchgreift und deren Enden an den Gehäusen der Rollenblöcke (4,5) befestigt sind.

8. Zaumzeug nach einem der vorhergehenden Ansprüche, dadurch gekennzeichnet, dass die Anschlagverdickungen (6,7,42,43) durch Knoten der Leine (30) gebildet sind.

9. Zaumzeug nach einem der vorhergehenden Ansprüche, dadurch gekennzeichnet, dass jedes Gehäuse der Rollenblöcke (4, 5) an einem Ring befestigt ist, in dem ein Karabinerhaken (38, 39) drehbar gelagert ist.

## Claims

1. Bitless harnessing system that includes a head piece (1) resting on the nape of the horse's neck, a noseband (12) and an under-jaw (13) or curb chain, the noseband and the under-jaw cooperating for exerting a pressure on the horse's nose, characterized in that the head piece (1) comprises at least one tie (3) resting on the horse's neck, a part of said tie forming the nose- band, an under-jaw (13) whose ends carry pulleys (4) which cooperate with parts of the tie lying between the under-jaw (12) and the neck, each of the ends of the ties (3) being directly or indirectly fixed to each of the shells of the pulleys (4).

2. Harnessing system according to claim 1, characterized in that the tie (3) carries, near to the horse's nose stop blocks (6, 7) defining the nose-band.

3. Harnessing system according to claim 1, characterized in that it comprises a tie (14,15) for linking up each shell of pulley (4, 5) with each end of the part of tie (3) which forms the nose-band (12).

4. Harnessing system according to anyone of claims 1 to 3, characterized in that the tie (33, 30) carries stop blocks (42, 43) for limiting the displacement of the pulleys (40, 41) towards the nape of the horse's neck.

5. Harnessing system according to claim 2, characterized in that the stop blocks (6, 7) provided near the horse's nose carry rings (20,21).

6. Harnessing system according to claim 5, characterized in that the rings (20, 21) are fixed on the stop blocks (6, 7) provided near the horse's nose.

7. Harnessing system according to claim 6, characterized in that the tie for linking up the shells of the pulleys (4, 5) with the rings is formed of a single tie (45) that runs through the rings and whose ends are fixed to the shells of the pulleys (4,5).

8. Harnessing system according to anyone of the preceeding claims, wherein the stop blocks (6,7,42,43) are formed by knots of the tie (30).

9. Harnessing system according to anyone of the preceeding claims, characterized in that the . shell of the pulleys (4, 5) is fixed on a ring on which a snaphook (38, 39) is mounted for rotation.
